# FASCICULE DE BREVET EUROPEEN

(11) **EP 1 196 665 B1**
(45) Date de publication et mention de la délivrance du brevet: **28.03.2007**
(21) Numéro de dépôt: 01925660.1
(22) Date de dépôt: 13.04.2001
(51) Int. Cl.: E04B 1/00

(54) **MODULE ELEMENTAIRE POUR LA CONSTITUTION D'UN RUPTEUR DE PONT THERMIQUE ENTRE UN MUR ET UNE DALLE DE BETON ET STRUCTURE DE BATIMENT EN COMPORTANT APPLICATION**
GRUNDELEMENT FÜR DIE EINRICHTUNG EINES THERMISCHEN UNTERBRECHERS ZWISCHEN EINER WAND UND EINER BETONPLATTE UND GEBÄUDESTRUKTUR MIT ENTSPRECHENDER ANWENDUNG
ELEMENTARY MODULE FOR PRODUCING A BREAKER STRIP FOR A THERMAL BRIDGE BETWEEN A WALL AND A CONCRETE SLAB AND BUILDING STRUCTURE COMPRISING SAME

(30) Priorité: 11.05.2000 FR 0006022
(43) Date de publication de la demande: 17.04.2002
(62) Demande divisionnaire de: 06012713.1
(73) Titulaire: Electricité de France Service National, 75008 Paris (FR)
(72) Inventeur: TOULEMONDE, Charles, F-77000 Melun (FR); ESCUDERO, Marion, F-77870 Vilaines sur Seine (FR); YRIEIX, Bernard, F-77130 La Grande Paroisse (FR)
(74) Mandataire: Habasque, Etienne J. Jean-François
(86) Numéro de dépôt international: PCT/FR2001/001164
(87) Numéro de publication internationale: WO 2001/086082

(56) Documents cités:
- WO-A-00/47834
- DE-A- 19 543 768
- DE-A- 19 722 051
- DE-A- 19 814 452
- GB-A- 513 509
- GB-A- 668 485

## Description

L'invention concerne les bâtiments comportant au moins un rupteur de pont thermique entre un mur et une dalle de béton sensiblement horizontale.

D'une manière générale, un mur peut séparer une ambiance chaude d'une ambiance plus froide, par exemple l'intérieur de l'extérieur d'un bâtiment.

Dans la plupart des cas, on souhaite réaliser une isolation entre ces deux ambiances, notamment pour limiter les déperditions vers l'extérieur de la chaleur d'un ensemble chauffé, pour maintenir au contraire l'intérieur d'un ensemble à une température fraîche ou tempérée alors qu'il fait chaud à l'extérieur, et/ou pour améliorer le confort thermique d'une construction destinée à abriter les personnes.

Un mur peut également avoir pour fonction de supporter des dalles de béton sensiblement horizontales qui lui sont reliées et qui, par exemple, peuvent entrer dans la construction d'un plancher. Ces dalles peuvent reposer sur le sol. Bien souvent, elles s'étendent à une certaine hauteur au-dessus du sol, par exemple d'un étage inférieur. La liaison entre le mur et la dalle est donc destinée à assurer le support de la dalle côté mur et son ancrage dans le mur.

Lorsque cette liaison est assurée par le béton du mur et/ou de la dalle, ainsi que par le ferraillage conténu dans l'un et/ou dans l'autre, il y a création d'un pont thermique favorisant la conduction de la chaleur entre l'extrémité de la dalle en contact avec le mur et le mur lui-même. Une telle liaison forme plus nettement un pont thermique lorsque les parois du mur côté dalle ont été revêtues d'un matériau isolant.

Afin de limiter les échanges de chaleur entre le mur et la dalle, il est connu de réaliser des rupteurs de pont thermique localisés à la jonction du mur et de la dalle par l'interposition d'une épaisseur d'isolant entre la paroi intérieure du mur et l'extrémité de la dalle. La liaison mécanique de la dalle au mur est réalisée quant à elle au moyen d'un ferraillage coulé à la fois dans le béton du mur et dans celui de la dalle et qui traverse l'épaisseur d'isolant.

Ce ferraillage présente une conductivité thermique élevée. Chaque armature qui le constitue et qui traverse l'épaisseur d'isolant à partir de la dalle et en direction du mur, ou inversement, constitue en soi un pont thermique élémentaire. La quantité de ferraillage assurant la liaison mécanique est apte à conduire un flux de chaleur non négligeable.

D'un point de vue thermique, une telle disposition, bien que constituant une amélioration par rapport aux structures qui ont été décrites précédemment et qui sont dépourvues de tout dispositif de rupture de pont thermique, mérite d'être encore améliorée.

De DE-A-195 43 768, il est connu une épaisseur d'isolant logée dans un mur à l'intersection de deux dalles horizontales.

De DE-A-198 14 452 est connu des lamelles verticales utilisées pour fixer une dalle horizontale à un mur.

L'invention a donc pour but d'accroître les performances thermiques d'un tel rupteur de pont thermique, tout en conservant les qualités mécaniques requises par la liaison entre le mur et la dalle, laquelle peut s'étendre, dans certains cas, sensiblement horizontalement au-dessus d'un vide.

A cet effet, l'invention propose un module élémentaire conforme à la revendication 1 ou 3.

D'autres caractéristiques de l'invention apparaissent dans les revendications dépendantes.

L'invention a également pour objet une structure de bâtiment conforme à la revendication 14.

Suivant d'autres caractéristiques de cette structure de bâtiment :
- le pied et les ailes du T qui définissent sensiblement la section de la poutrelle sont orientés selon des directions respectivement sensiblement verticale et sensiblement horizontale ;
- le pied du T qui définit sensiblement la section de la poutrelle est tourné sensiblement vers le haut, et les ailes du T sont en-dessous de ce pied.

Les poutrelles permettent d'améliorer les performances thermiques du rupteur de pont thermique.

En premier lieu, l'emploi de poutrelles permet l'utilisation de matériaux en particulier composites dont la conductivité thermique est très inférieure à celle du fer.

De plus, l'utilisation de poutrelles permet de réduire la quantité de matière entrant dans la constitution de la liaison mécanique, donc la propagation de la chaleur et la dégradation des performances thermiques du rupteur de pont thermique.

Premièrement, une poutrelle présente, à quantité de matière équivalente, des qualités mécaniques de liaison et de support de la dalle supérieures à celles obtenues avec le ferraillage.

Deuxièmement, les poutrelles sont destinées à être disposées régulièrement selon la longueur de la jonction, en laissant un espace sensiblement constant entre chacune d'elles. Le nombre de poutrelles utilisées par unité de longueur de la jonction est donc bien maîtrisé.

Enfin, la forme des poutrelles peut être optimisée de manière à réduire leur section transversale qui forme également la section de passage de la chaleur et que l'on souhaite par conséquent aussi petite que possible, tout en conservant les qualités mécaniques requises pour assurer la liaison entre la dalle et le mur. Par ce moyen, les poutrelles permettent encore d'améliorer les performances thermiques du rupteur de pont thermique.

D'autres avantages, caractéristiques et détails de l'invention ressortiront du complément de description qui va suivre en référence aux dessins annexés, donnés à titre d'exemples nullement limitatifs et dans lesquels :
- la Fig. 1 est une vue en perspective, partiellement arrachée, d'une portion d'un rupteur de pont thermique suivant l'invention entre une dalle de béton et un mur en béton ;
- la Fig. 2 est une coupe selon le plan II de la figure 1;
- la Fig. 3 est une vue en perspective à plus grande échelle d'une portion d'une poutrelle coupée transversalement destinée à entrer dans la construction du rupteur de pont thermique illustré à la figure 1 ;
- la figure 4 est une vue en perspective d'un module élémentaire destiné à entrer dans la construction du rupteur de pont thermique illustré à la figure 1.

Un rupteur de pont thermique 1 situé à la jonction d'un mur 2 en béton et d'une dalle 3 en béton s'étendant sensiblement horizontalement est illustré à la figure 1. Il comporte une épaisseur d'isolant 4 interposée à la jonction du mur 2 et de la dalle 3 entre une paroi 5 du mur 2 et une extrémité 6 de la dalle 3. L'épaisseur 4 d'isolant s'étend suivant la longueur de la jonction du mur 2 et de la dalle 3 et comble la portion de l'espace délimitée par l'extrémité 6 de la dalle 3 et la paroi 5 du mur 2, lesquelles s'étendent à une distance l'une de l'autre sensiblement constante.

A titre d'exemple avantageux, la paroi 5 du mur 2, située du côté de la dalle 3, est revêtue d'un isolant 2A.

L'épaisseur 4 d'isolant est limitée vers le haut et vers le bas respectivement par deux faces 9 et 10 qui s'étendent dans le prolongement des faces respectivement supérieures et inférieures de la dalle 3.

Le matériau constituant l'épaisseur 4 d'isolant est ignifugé. Ce peut être du polystyrène, de la laine de verre ou de roche.

La dalle 3 s'étend sensiblement horizontalement au-dessus du vide, par exemple au-dessus du sol d'un étage inférieur. Des poutrelles 11 assurent l'ancrage de la dalle 3 dans le mur 2 ainsi que le support de la dalle 3 côté mur. Elles sont régulièrement réparties selon la longueur de la jonction du mur 2 et de la dalle 3. Elles s'étendent dans un plan sensiblement parallèle au plan de la dalle 3 et sont dirigées sensiblement perpendiculairement à la paroi 5 du mur 2. Les poutrelles 11 s'étendent dans une tranche de l'espace limitée par les surfaces supérieure et inférieure de la dalle 3.

De manière visible sur la figure 2, chaque poutrelle 11 présente à une première extrémité une première portion 12 noyée dans le béton du mur 2. A l'opposé de sa première extrémité, la poutrelle 11 présente une deuxième portion 13 noyée dans le béton de la dalle 3. Une troisième portion 14 de la poutrelle 11 intermédiaire entre la première portion 12 et la deuxième portion 13 traverse l'épaisseur 4 d'isolant de part en part.

Une portion de poutrelle 11 coupée transversalement est illustrée en perspective à plus grande échelle sur la figure 3. Cette poutrelle 11 est réalisée en un matériau composite 8 formé d'une matrice en polymère 8a armée d'un réseau croisé de fibres de verre 8b et traitée pour résister au feu. La poutrelle 11 comporte un enrobage 9 qui protège les fibres de verre contre l'attaque alcaline du béton en phase de maturation. L'enrobage 9 est constitué d'une résine qui, en présence d'eau, ne s'hydrolyse pas.

Dans un autre exemple de réalisation (non illustré), la poutrelle 11 est réalisée en un béton haute performance armé de fibres de polyéthylène.

Ces matériaux composites présentent des conductivités thermiques, de l'ordre de 0,6 W.K⁻¹.m⁻¹, nettement inférieures à celles de l'acier, laquelle se situe autour de 53 W.K⁻¹.m⁻¹. Il convient de rappeler ici que la conductivité thermique d'un isolant tel qu'une laine de verre ou de roche est de l'ordre de 0,04 W.K⁻¹.m⁻¹. L'emploi de ces matériaux composites pour la réalisation d'un rupteur de pont thermique est donc particulièrement avantageux.

La poutrelle 11 présente la forme générale d'un profilé. Dans le cas où le matériau constitutif de la poutrelle est un polymère armé d'un réseau de fibres de verre, le profilé peut être avantageusement pultrudé.

Le flux de chaleur entre la dalle 3 et le mur 2 se propage dans une direction sensiblement parallèle à la direction générale de la poutrelle 11. Par conséquent, plus la section de la poutrelle 11 est petite, plus la section de passage du flux thermique est réduite, et plus la quantité de chaleur transitant entre le mur 2 et la dalle 3 à travers la poutrelle 11 est faible. Les performances thermiques de la poutrelle 11 sont donc essentiellement liées à la surface et non à la forme de sa section. En revanche, sa tenue mécanique aux diverses sollicitations auxquelles elle est soumise une fois en place est très dépendante de la forme de sa section.

Une poutrelle 11 dont la section présente la forme générale d'un I ou d'un T comportant un renflement situé à l'extrémité libre de son pied s'est révélée mettre à profit cette particularité. En effet, la section d'une telle poutrelle 11 est optimisée de manière à présenter une surface minimale tout en procurant à ladite poutrelle 11 des caractéristiques mécaniques optimales de tenue aux sollicitations particulières auxquelles elle est destinée à être soumise.

Une fois la poutrelle en place, le plan sagittal du I ou celui du T est orienté sensiblement verticalement. Avec la poutrelle en I, la coulée du béton est rendue plus difficile et l'occurrence de défauts liés à cette opération est favorisée. La section en T, dans la mesure où elle favorise l'écoulement du béton autour de la poutrelle 11, est préférée.

La poutrelle 11 illustrée sur la figure 3 présente une telle section en T. Sur cette vue, le T est retourné comme c'est le cas lorsque la poutrelle 11 est dans sa position définitive.

Le pied 15 du T comporte, à son extrémité libre, un renflement 16.

Le profilé comporte des trous 17 au nombre de trois qui s'étendent selon sa longueur, et dont deux sont situés aux extrémités respectives des ailes 18 de ce T, le dernier se trouvant logé à l'intérieur du renflement 16 à l'extrémité libre du pied du T.

Dans sa position définitive à l'intérieur du rupteur de pont thermique 1, la poutrelle 11 est orientée de manière à ce que son plan sagittal ou encore la direction du pied 15 du T soit sensiblement verticale, comme cela est visible sur la figure 1. Les ailes 18 du T s'étendent pour leur part dans un plan sensiblement horizontal. L'extrémité libre du pied 15 du T est dirigée vers le haut, tandis que ses ailes 18 se trouvent en-dessous.

La poutrelle 11 transmet au mur 2 le poids de la dalle 3. Les ailes 18 du T définissent une surface noyée dans le béton sensiblement perpendiculaire à la direction du poids de la dalle, qui forme surface d'appui de la poutrelle 11 sur le béton du mur 2 permettant la répartition de la contrainte liée au poids de la dalle 3. Le mur 2 est donc essentiellement soumis à un effort de compression.

Comme le poids de la dalle 3 s'applique à une certaine distance du lieu d'encastrement de la poutrelle 11 dans le mur 2, un moment associé au poids de la dalle 3 s'exerce au niveau de cet encastrement. Là encore, les surfaces supérieure et inférieure délimitées par les ailes 18 du T favorisent la répartition au niveau de l'encastrement des contraintes liées à ce moment.

La portion intermédiaire 14 de la poutrelle 11 est, quant à elle, soumise d'une part à un effort tranchant relatif à la transmission du poids de la dalle 3, et d'autre part, à un moment de flexion résultant de l'éloignement du point d'application de ce poids de la dalle 3. La surface de la section droite de la poutrelle 11 lui permet de supporter l'effort tranchant. Quant au moment de flexion, c'est le moment d'inertie de la poutrelle 11 qui intervient, et que l'on souhaite maximal. La forme de la poutrelle 11 est de ce point de vue, tout à fait intéressante en raison de la présence de matière à chaque extrémité du pied 15 du T, à savoir les ailes 18 du T d'une part, et le renflement 16 situé à l'extrémité libre du pied 15 du T d'autre part.

Au niveau de l'encastrement de la poutrelle 11 à l'intérieur de la dalle 3, on retrouve sensiblement les mêmes phénomènes mécaniques que ceux précédemment décrits intervenant au niveau de l'encastrement de la poutrelle 11 dans le mur 2. La portion 13 de poutrelle 11 noyée dans le béton de la dalle 3 supporte le poids de cette dalle 3. De nouveau, la surface définie par les ailes 18 du T prend en charge l'essentiel du poids de la dalle 3, et ce de manière répartie. Ici cependant, c'est essentiellement celle des surfaces délimitées par les ailes 18 qui est tournée vers le haut qui est sollicitée.

La dalle 3 peut également être soumise à des sollicitations qui tendent à l'écarter du mur et à provoquer l'arrachement de la poutrelle 11. Avantageusement, des moyens supplémentaires de solidarisation de la poutrelle avec la dalle sont prévus, par exemple sous la forme de crampons ou de moyens de liaison à un ferraillage qui arme le béton de la dalle 3 dans lequel il est noyé.

Sur les figures 1 et 2, lesdits moyens de liaison consistent en des fers logés dans les trous 17 et qui s'étendent à partir de la poutrelle 11, dans la dalle 3, vers un ferraillage 20 noyé dans celle-ci et auquel ils sont liés.

Lorsque la poutrelle 11 n'est pas destinée à recevoir de tels fers 19, elle peut être dépourvue de tels trous 17.

Un module élémentaire 21 illustré sur la figure 4 est destiné à entrer dans la construction d'un rupteur de pont thermique 1 tel que décrit précédemment. Il comporte un élément 22 en matière isolante destiné à entrer dans la constitution de l'épaisseur d'isolant 4.

L'élément 22 en matière isolante présente la forme générale d'un parallélépipède qui s'étend préférentiellement suivant une direction perpendiculaire à celle de la poutrelle 11 qui le traverse de part en part.

L'élément 22 comporte un canal 23 qui reçoit la poutrelle 11 et dont la forme est complémentaire à celle de ladite poutrelle 11. L'élément 22 est par exemple réalisé en laine de verre ou de roche. Il peut également être formé de polystyrène protégé par des plaques ignifugées.

Dans les cas où la paroi 5 du mur 2 comporte des courbes, un matériau isolant présentant une certaine flexibilité, voire une certaine souplesse, sera préféré en raison de sa capacité à épouser les formes de la paroi 5.

Le module élémentaire 21 comporte avantageusement des fers 19, ici au nombre de trois, reçus dans les trous 17 qui s'étendent suivant la longueur de la poutrelle 11. Ils dépassent d'une certaine longueur de l'extrémité de la poutrelle 11 qui est destinée à être noyée dans le béton de la dalle 3. Avantageusement, la longueur de pénétration des fers 19 à l'intérieur des trous 17 de la poutrelle 11 est juste suffisante pour permettre une bonne solidarisation mutuelle des fers 19 et de la poutrelle 11, puisqu'ils favorisent par ailleurs la propagation de la chaleur en direction ou à partir du mur 2.

Le module élémentaire 21 se présente soit sous la forme d'un ensemble prêt à être assemblé, soit, tel qu'on peut le voir sur la figure 4, sous une forme déjà assemblée.

De tels modules élémentaires 21 sont destinés à être juxtaposés selon la longueur de la jonction du mur 2 et de la dalle 3 pour former un rupteur de pont thermique 1 tel que décrit précédemment.

Un tel module élémentaire prêt à l'emploi peut être rapidement mis en oeuvre sur un chantier. Or, d'une manière générale, on souhaite réduire autant que faire ce peut les durées des opérations effectuées directement sur le chantier. En effet, plus ces opérations sont longues, plus elles sont coûteuses en main-d'oeuvre et ont tendance à rallonger la durée du chantier et à en compliquer l'organisation.

Le polymère armé d'un réseau de fibres de verre réalise un compromis très satisfaisant entre sa faible conductivité thermique d'une part, et son comportement mécanique d'autre part, tout en maintenant son coût à un niveau bas.

Bien que l'agencement qui vient d'être décrit soit considéré comme s'appliquant à un mur en béton, il peut également s' appliquer à tout type de mur par exemple un mur en pierres, moellons, briques ou autre.

Bien entendu, l'invention ne se limite pas aux dalles qui séparent deux étages consécutifs d'un bâtiment. Elle peut par exemple être mise en oeuvre dans la fabrication de balcons ou de loggias.

## Revendications

1. Module élémentaire (21) destiné à former un rupteur de pont thermique (1) entre un mur (2) et une dalle de béton (3) sensiblement horizontale, comportant :
- au moins une poutrelle (11), destinée à former organe de liaison de la dalle (3) avec le mur (2) et présentant une aptitude réduite à conduire la chaleur, et
- un élément (22) longitudinal en matière isolante destiné à être interposé entre la dalle (3) et le mur (2), traversé de part en part par au moins un canal (23) de réception de la poutrelle (11).
**caractérisé en ce que** la poutrelle est en matériau composite et a une section présentant la forme d'un « T ».

2. Module élémentaire (21) selon la revendication 1, **caractérisé en ce que** la section de la poutrelle (11) présente un renflement (16) situé sensiblement à l'extrémité libre du pied (15) du T.

3. Module élémentaire (21) destiné à former un rupteur de pont thermique (1) entre un mur (2) et une dalle de béton (3) sensiblement horizontale, comportant :
- au moins une poutrelle (11), destinée à former organe de liaison de la dalle (3) avec le mur (2) et présentant une aptitude réduite à conduire la chaleur, et
- un élément (22) longitudinal en matière isolante destiné à être interposé entre la dalle (3) et le mur (2), traversé de part en part par au moins un canal (23) de réception de la poutrelle (11).
**caractérisé en ce que** la poutrelle est en matériau composite et a une section présentant la forme d'un « I ».

4. Module élémentaire (21) selon la revendication 3, **caractérisé en ce que** la poutrelle (11) présente une section "en rail de chemin de fer".

5. Module élémentaire (21) selon l'une quelconque des revendications 1 à 4, **caractérisé en ce que** la poutrelle (11) est réalisée en un béton haute performance armé de fibres de polyéthylène.

6. Module élémentaire (21) selon l'une quelconque des revendications 1 et 4, **caractérisé en ce que** la poutrelle (11) est réalisée sous forme de profilé en polymère armé d'un réseau de fibres de verre et traité pour résister au feu.

7. Module élémentaire (21) selon l'une quelconque des revendications précédentes, **caractérisé en ce qu'**une portion (13) de la poutrelle (11) située à une extrémité de la poutrelle (11) et destinée à être noyée dans la dalle (3) comporte des moyens supplémentaires (19) de solidarisation à la dalle (3).

8. Module élémentaire (21) selon la revendication 7, **caractérisé en ce que** les moyens de solidarisation supplémentaires (19) comportent des crampons.

9. Module élémentaire (21) selon la revendication 7, **caractérisé en ce que** les moyens de solidarisation supplémentaires comportent des moyens de liaison (19) à un ferraillage (20) dans la dalle (3).

10. Module élémentaire (21) selon la revendication 9, **caractérisé en ce que** le profilé de la poutrelle (11) délimite des trous (17) qui s'étendent suivant sa longueur et sont destinés chacun à recevoir solidairement un fer (19) formant un moyen de liaison au ferraillage (20) de la dalle (3).

11. Module élémentaire (21) selon l'une des revendications 6 à 10, **caractérisé en ce que** la poutrelle (11) est réalisée sous forme d'un profilé.

12. Module élémentaire (21) selon l'une quelconque des revendications 1 à 11, **caractérisé en ce que** la poutrelle (11) comporte un enrobage (9) apte à résister à l'hydrolyse.

13. Module élémentaire (21) selon la revendication 12, **caractérisé en ce que** l'enrobage (9) est réalisé en une résine.

14. Structure de bâtiment comportant :
- au moins un mur (2),
- au moins une dalle de béton (3) sensiblement horizontale, et
- au moins un rupteur de pont thermique (1) comportant une épaisseur d'isolant (4) interposée à la jonction du mur (2) et de la dalle (3) entre une paroi (5) du mur (2) et une extrémité (6) correspondante de la dalle (3),
**caractérisée en ce que** le rupteur de pont thermique (1) comporte une pluralité de modules élémentaires (21) selon l'une des revendications 1 à 13, réparties régulièrement le long de la jonction, chacune des poutrelles (11) desdits modules élémentaires (21) comportant, à une première extrémité, une première portion (12) rigidement fixée au mur (2), à une deuxième extrémité, une deuxième portion (13) noyée dans le béton de la dalle (3) et une troisième portion (14) intermédiaire entre la première portion (12) et la deuxième portion (13) et qui traverse l'épaisseur d'isolant (4), la pluralité de poutrelles (11) assurant le support de la dalle (3) côté mur (2) et son ancrage dans le mur (2).

15. Structure de bâtiment selon la revendication 14, comportant un module élémentaire (21) selon l'une quelconque des revendications 1 à 2, **caractérisée en ce que** le pied (15) et les ailes (18) du T qui définit sensiblement la section de la poutrelle (11) sont orientés selon des directions respectivement sensiblement verticale et sensiblement horizontale.

16. Structure de bâtiment selon la revendication 15, **caractérisée en ce que** le pied (15) du T qui définit sensiblement la section de la poutrelle (11) est tourné sensiblement vers le haut, et **en ce que** les ailes (18) du T sont en-dessous de ce pied (15).

## Claims

1. Elementary module (21) intended to form a thermal bridge breaker (1) between a wall (2) and a concrete slab (3) extending substantially horizontally, comprising at least one beam (11) intended to form a member connecting the slab (3) to the wall (2) and having a reduced capacity to conduct heat, and a longitudinal element (22) made of insulating material which is intended to be interposed between the slab (3) and the wall (2) and through which passes at least one channel (23) for housing the beam (11), **characterised in that** the beam is made of a composite material and has a T-shaped cross-section.

2. Elementary module (21) according to claim 1, **characterised in that** section of the beam (11) has a bulge (16) arranged substantially at the free end of the leg (15) of the T.

3. Elementary module (21) intended to form a thermal bridge breaker (1) between a wall (2) and a concrete slab (3) extending substantially horizontally, comprising at least one beam (11) intended to form a member connecting the slab (3) to the wall (2) and having a reduced capacity to conduct heat, and a longitudinal element (22) made of insulating material which is intended to be interposed between the slab (3) and the wall (2) and through which passes at least one channel (23) for housing the beam (11), **characterised in that** the beam is made of a composite material and has an I-shaped cross-section.

4. Elementary module (21) according to claim 3, **characterised in that** the beam (11) has a "railway track" cross-section.

5. Elementary module (21) according to any one of claims 1 to 4, **characterised in that** the beam (11) is made of a high performance concrete reinforced with polyethylene fibres.

6. Elementary module (21) according to any one of claims 1 to 4, **characterised in that** the beam (11) is made in the form of a profile made from a polymer reinforced with a network of glass fibres and treated in order to be fireproof.

7. Elementary module (21) according to any one of the preceding claims, **characterised in that** a portion (13) of the beam (11), located at one end of the beam (11) and intended to be embedded in the slab (3), comprises additional means (19) for fastening to the slab (3).

8. Elementary module (21) according to claim 7, **characterised in that** the additional fastening beams (19) comprise clamps.

9. Elementary module (21) according to claim 7, **characterised in that** the additional fastening means (19) comprise means (19) for joining to a rebar (20) in the slab (3).

10. Elementary module (21) according to claim 9, **characterised in that** the profile of the beam (11) defines holes (17) which extend along its length and are each intended to house securely an iron bar (19) forming a means of joining to the rebar (20) of the slab (3).

11. Elementary module (21) according to any one of claims 6 to 10, **characterised in that** the beam (11) is made in the form of a profile.

12. Elementary module (21) according to any one of claims 1 to 11, **characterised in that** the beam (11) comprises a coating (9) capable of withstanding hydrolysis.

13. Elementary module (21) according to claim 12, **characterised in that** the coating (9) is made of a resin.

14. Building structure comprising at least one wall (2), at least one concrete slab (3) extending substantially horizontally, and at least one thermal bridge breaker (1) having an insulation thickness interposed at the junction of the wall (2) and the slab (3) between a face (5) of the wall (2) and a corresponding end (6) of the slab (3), **characterised in that** the thermal bridge breaker (1) comprises a plurality of elementary modules (21) according to any one of claims 1 to 13, distributed uniformly along the length of the junction, each of the beams (11) of said elementary modules (21) having, at a first end, a first portion (12) fixed rigidly to the wall (2), at a second end, a second portion (13) embedded in the concrete of the slab (3) and a third intermediate portion (14) which is positioned between the first portion (12) and the second portion (13) and passes through the insulation thickness (4), the plurality of beams (11) supporting the slab (3) on the wall (2) side and anchoring the slab in the wall (2).

15. Building structure according to claim 14, comprising an elementary module (21) according to either claim 1 or claim 2, **characterised in that** the leg (15) and the flanges (18) of the T which substantially defines the cross-section of the beam (11) are oriented in substantially vertical and substantially horizontal directions respectively.

16. Building structure according to claim 15, **characterised in that** the leg (15) of the T which substantially defines the cross-section of the beam (11) faces substantially upwards and **in that** the flanges (18) of the T are below this leg (15).

## Patentansprüche

1. Grundmodul (21), das dazu bestimmt ist, eine Wärmebrückenunterbrechung (1) zwischen einer Mauer (2) und einer im Wesentlichen horizontalen Betonplatte (3) zu bilden, umfassend:
- mindestens einen Träger (11), der dazu bestimmt ist, ein Organ zur Verbindung der Platte (3) mit der Mauer (2) zu bilden, und eine reduzierte Wärmeleitfähigkeit besitzt, und
- ein Längselement (22) aus isolierendem Material, das dazu bestimmt ist, zwischen die Platte (3) und die Mauer (2) eingesetzt zu werden, und von mindestens einem Kanal (23) zur Aufnahme des Trägers (11) ganz durchsetzt ist,
**dadurch gekennzeichnet, dass** der Träger aus Verbundmaterial besteht und einen die Form eines "T" aufweisenden Querschnitt besitzt.

2. Grundmodul (21) nach Anspruch 1, **dadurch gekennzeichnet, dass** der Querschnitt des Trägers (11) eine Verdickung (16) aufweist, die im Wesentlichen, am freien Ende des Fußes (15) des T gelegen ist.

3. Grundmodul (21), das dazu bestimmt ist, eine Wärmebrückenunterbrechung (1) zwischen einer Mauer (2) und einer im Wesentlichen horizontalen Betonplatte (3) zu bilden, umfassend: .
- mindestens einen Träger (11), der dazu bestimmt ist, ein Organ zur Verbindung der Platte (3) mit der Mauer (2) zu bilden, und eine reduzierte Wärmeleitfähigkeit besitzt, und
- ein Längselement (22) aus einem isolierenden Material, das dazu bestimmt ist, zwischen die Platte (3) und die Mauer (2) eingesetzt zu werden, und von mindestens einem Kanal (23) zur Aufnahme des Trägers (11) ganz durchsetzt ist,
**dadurch gekennzeichnet, dass** der Träger aus Verbundmaterial besteht und einen die Form eines "I" aufweisenden Querschnitts besitzt.

4. Grundmodul (21) nach Anspruch 3, **dadurch gekennzeichnet, dass** der Träger (11) einen "Eisenbahnschienen"-Querschnitt besitzt.

5. Grundmodul (21) nach einem der Ansprüche 1 bis 4, **dadurch gekennzeichnet, dass** der Träger (11) aus einem mit Polyethylenfasern bewehrten Hochleistungrbeton hergestellt ist.

6. Grundmodul (21) nach einem der Ansprüche 1 und 4, **dadurch gekennzeichnet, dass** der Träger (11) in Form eines Profilteils aus Polymer ausgeführt ist, das mit einem Glasfasernetz bewehrt ist und behandelt ist, um feuerfest zu sein.

7. Grundmodul (21) nach einem der vorhergehenden Ansprüche, **dadurch gekennzeichnet, dass** ein Abschnitt (13) des Trägers (11), der an einem Ende des Trägers (11) gelegen ist und dazu bestimmt ist, in die Platte (3) eingebettet zu sein, zusätzliche Mittel (19) zur festen Verbindung mit der Platte (3) aufweist.

8. Grundmodul (21) nach Anspruch 7, **dadurch gekennzeichnet, dass** die zusätzlichen Mittel (19) zur festen Verbindung Klammern umfassen.

9. Grundmodul (21) nach Anspruch 7, **dadurch gekennzeichnet, dass** die zusätzlichen Mittel zur festen Verbindung Mittel, (19) zur Verbindung mit einer Bewehrung (20) in der Platte (3) umfassen.

10. Grundmodul (21) nach Anspruch 8, **dadurch gekennzeichnet dass** das Profil des Trägers (11) Löcher (17) begrenzt, die sich gemäß seiner Länge erstrecken und dazu bestimmt sind, jeweils ein Eisen (19) fest aufzunehmen, das ein Mittel zur Verbindung mit der Bewehrung (20) der Platte (3) bildet.

11. Grundnnodul (21) nach einem der Ansprüche 6 bis 10, **dadurch gekennzeichnet, dass** der Träger (11) in Form eines Profilteils ausgeführt ist.

12. Grundmodul (21) nach einem der Ansprüche 1 bis 11, **dadurch gekennzeichnet, dass** der Träger (11) eine Umhüllung (9) umfast, die der Hydrolyse standhalten kann.

13. Grundmodul (21) nach Anspruch 12, **dadurch gekennzeichnet, dass** die Umhüllung (9) aus einem Harz hergestellt ist.

14. Baustruktur, umfassend:
- mindestens eine Mauer (2),
- mindestens eine im Wesentlichen horizontale Betonplatte (3) und
- mindestens eine Wärmebrückenunterbrechung (1), umfassend eine Dämmstoffdicke (4), die an der Verbindung der Mauer (2) und der Platte (3) zwischen einer Wand (5) der Mauer (2) und einem entsprechenden Ende (6) der Platte (3) eingesetzt ist,
**dadurch gekennzeichnet, dass** die Wärme brückenunterbrechung (1) eine Vielzahl von Grundmodulen (21) nach einem der Ansprüche 1 bis 13 umfasst, die längs der Verbindung regelmäßig verteilt sind, wobei jeder der Träger (11) der Grundmodule (21) an einem ersten Ende einen ersten Abschnitt (12), der an der Mauer (2) starr befestigt ist, an einem zweiten Ende einen zweiten Abschnitt (13), der in den Beton der Platte (3) eingebettet ist, und zwischen dem ersten Abschnitt (12) und dem zweiten Abschnitt (13) einen dritten Abschnitt (14) umfasst, der die Dämmstoffdicke (4) durchquert, wobei die Vielzahl von Trägern (11) die Unterstützung der Platte (3) auf der Seite der Mauer (2) und ihre Verankerung in der Mauer (2) gewährleistet.

15. Baustruktur nach Anspruch 14, umfassend ein Grundmodul (21) nach einem der Ansprüche 1 bis 2, **dadurch gekennzeichnet, dass** der Fuß (15) und die Schenkel (18) des T, das im Wesentlichen den Querschnitt des Trägers (11) bildet, in einer im Wesentlichen vertikalen bzw. im Wesentlichen horizontalen Richtung gerichtet sind.

16. Baustruktur nach Anspruch 15, **dadurch gekennzeichnet, dass** der Fuß (15) des T, das im Wesentlichen den Querschnitt des Trägers (11) bildet, im Wesentlichen nach oben gerichtet ist und dass die Schenkel (18) des T unter diesem Fuß (15) liegen.
